# EUROPÄISCHE PATENTSCHRIFT

(11) **EP 2 483 627 B1**
(45) Veröffentlichungstag und Bekanntmachung des Hinweises auf die Patenterteilung: **08.03.2017**
(21) Anmeldenummer: 10757039.2
(22) Anmeldetag: 15.09.2010
(51) Int. Cl.: F42B 4/20, F42B 5/155, F41F 1/08, F41A 9/63, F42B 39/26

(54) **MAGAZININTEGRIERTE MUNITION**
MAGAZINE-INTEGRATED AMMUNITION
MUNITION INTÉGRÉE À UN MAGASIN

(30) Priorität: 30.09.2009 DE 102009043483
(43) Veröffentlichungstag der Anmeldung: 08.08.2012
(73) Patentinhaber: Rheinmetall Waffe Munition GmbH, 29345 Unterlüss (DE)
(72) Erfinder: KLASEN, André, 79379 Müllheim (DE)
(74) Vertreter: Dietrich, Barbara
(86) Internationale Anmeldenummer: PCT/EP2010/005662
(87) Internationale Veröffentlichungsnummer: WO 2011/038835

(56) Entgegenhaltungen:
- EP-A1- 1 816 427
- DE-A1- 3 702 603
- FR-A1- 2 715 998
- US-A- 5 359 918
- US-A1- 2007 006 722

## Beschreibung

Die Erfindung betrifft eine Magazin- bzw. eine magazinintegrierte Munition insbesondere für einen Werfer.

Eine oder mehrere Munitionen werden einzeln, gegurtet oder auch magaziniert in den entsprechenden Waffen- und Werfersystemen bereitgestellt. Eine mechanische Tragfähigkeit wird dabei von der Munition selbst übernommen. Das Magazin bzw. der Gurt stellen im eigentlichen Sinne eine Halterung, Bevorratung oder Zuführmöglichkeit der Munition zur Waffe dar.

Einen Patronengurt beschreiben die AT 345 697 B sowie die AT 346 736 B. Weitere Patronengurte sind aus der DE 1 222 824 C, der DE 33 36 192 A1 oder DE 44 17 782 C2 bekannt. Die DE 202 05 689 U1 offenbart einen Patronengurt mit Kunststoffgliedern.

Ein Werfer der bekannten Art zum Schutz gegen endphasengelenkte Flugobjekte zeigt die DE 103 46 001 B2 auf. Der Werfer umfasst nebeneinander angeordnete Werferschächte auf, deren Abdeckung zum Ausstoßen der Munition aus dem Werfer geöffnet wird.

Eine weitere, der Anmelderin eigene DE 196 17 701 A1 beschäftigt sich mit einem Verfahren zum Bereitstellen eines Scheinzieles. Die Wirkmassen werden aus einem Werfer ausgestoßen und durch ein in Rotation versetztes Geschoss positioniert.

Auch derartige Werfersystem unterliegen dem Wusch auf Reichweitensteigerung. Ändert man dazu das Antriebssystem der Munition und deren Patronierung, wirken jedoch höhere Belastungen auf die Schnittstelle von Werfer und Munition, sodass diese Belastungen über das zulässige Maß ansteigen. Dieser Tatsache könnte man beispielsweise zwar durch Versteifung des Patronenrohres der Munition entgegenwirken, jedoch müsste auch eine Änderung der Magazinierung der Munition im Werfersystem vorgenommen werden, was aber wiederum unerwünscht ist.

Die EP 1 816 427 A offenbart ein Munitionsmagazin und eine damit ausgebildete Werfereinrichtung. Das Munitionsmagazin besteht aus Schächten, in denen sich die Munition befindet. Diese Schächte sind rohrförmig und durch einfache Verbindungen untereinander bzw. miteinander fest verbunden.

Die US 5,359,918 A betrifft eine Werfereinheit, bestehend aus einem Rack (Rahmen) zur Aufnahme von Munitionsaufnahmebehälter, gebildet durch drei parallel ausgerichtete Aufnahmen für die Munition. Eine gemeinsame Leiste dient unter anderem dazu zu verhindern, dass diese Aufnahmebehälter aus dem Rahmen herausfallen.

Die DE 37 02 603 A beschreibt einen, patronierte Munition enthaltenden Container, der aus wenigstens zwei einzelnen Zellen besteht. Jede Zelle enthält eine Patrone. Die Zellen sind durch Verbindungsmittel - hier Scherstifte - für den Transport zur Ladeposition form- und kraftschlüssig miteinander verbunden. Diese Stifte scheren beim Zurücklaufen des Waffenrohres ab. Damit wird erreicht, dass die nach dem Ansetzen der Patrone durch den Freiflug-Ansetzer leere Zelle nach dem Schuss vom restlichen Container abgetrennt und abgeworfen werden kann. Danach wir eine neue Zelle an die Position der gerade abgeworfenen Zelle transportiert.

Hier stellt sich die Erfindung die Aufgabe, eine Vorrichtung aufzuzeigen, mit der eine Reichweitensteigerung auf einfache Art und Weise und unter Berücksichtigung der Kosten ermöglicht wird.

Gelöst wird die Aufgabe durch die Merkmale des Patentanspruchs 1.Vorteilhafte Ausführungen sind in den Unteransprüchen aufgezeigt.

Im Zusammenhang mit einer Reichweitensteigerung für Waffen- oder Werfersysteme sind Funktionsverschiebungen von der Munition in den Bereich des Magazins überlegenswert, da diese von der Munition allein nicht übernommen werden können. Auch unter dem Gesichtspunkt einer Kostenoptimierung ist das Zusammenlegen von Einzelfunktionen der Systemkomponenten zu überdenken.

Der Erfindung liegt daher die Idee zugrunde, die Munition und das Magazin miteinander nicht nur konstruktiv sondern auch funktional zu verbinden. Magazin und Munition werden sozusagen verschmolzen zu Submodulen, wobei dann mehrere Submodule (beispielsweise 4) mit der Anzahl der herkömmlichen Munition (im Werfer bzw. Werferschacht) vergleichbar wären. Diese Submodule werden dann vorzugsweise zusammengesteckt und (als Modul) verriegelt, was wiederum vergleichbar mit einem bisher aufmunitionierten Magazin ist. Das einzelne Submodul beinhaltet unter anderem Züge, durch die beim Abschuss die Munition / Submunition in Rotation versetzt und dadurch stabilisiert wird (Übertragung einer Funktion aus der Munition).

Die Submunition / Projektile werden erfindungsgemäß somit direkt in ein Magazin / Magazinsegment integriert, das wiederum die Tragfähigkeit der Munition sowie munitionsrelevante Funktionen übernehmen kann. Die Magazin- bzw. Submodulsegmente können durch ihre konstruktive Form zu einem Magazin zusammengesteckt werden. Alternativ wären auch Kipp/ Rastverbindung, über die die Submodule zusammengesetzt werden können.

Das Magazin ist kompatibel zu bestehenden Werfersystemen, die Magazinsegmente kompatibel zueinander, was auch eine Austauschbarkeit der Segmente innerhalb des Magazinverbunds ermöglicht (modularer Aufbau).

Anhand eines Ausführungsbeispiels mit Zeichnung soll die Erfindung näher erläutert werden.

Es zeigt:
- Fig. 1: eine Draufsichtdarstellung auf ein durch die Munition gebildetes Magazin,
- Fig. 2: eine Seitendarstellung des Magazins aus Fig. 1,
- Fig. 3: eine weitere Variante der Submodule,
- Fig. 4a, b: eine Alternativverbindung mittels Haken und Eingriffen am unteren Ende der Munition wie aus Fig. 3,
- Fig. 5a, b: eine Verbindungsmöglichkeit im oberen Bereich der Munition wie aus Fig. 3.

In Fig. 1 sind mit 1 gekennzeichnet Submodule bzw. Magazinsegmente in einer Draufsicht dargestellt, wobei hier vier Submodule 1 (1.1- 1.4) ein Magazin 2 bilden. Abgeschlossen wird das Magazin 2 vorzugsweise durch einen Griff bzw. eine Verriegelung 3.

In den Segmenten 1 sind nicht näher dargestellte Patronen bzw. Munitionen (Wirkkörper) eingebunden - integriert. Die einzelnen Submodule / Magazinsegmente 1.1 - 1.4 beinhalten unter anderem Züge 8, durch die beim Abschuss die Munition / Submunition / Wirkkörper in Rotation versetzt und dadurch stabilisiert wird.

Das erste Submodul 1.1 weist vorzugsweise an einer Seite eine Hinterschneidung 5 auf, die mit einem Vorsprung 6 der weiteren Submodule 1.2, 1.3, 1.4 konstruktiv abgestimmt ist, sodass beide zusammengesteckt werden können. Dazu besitzen die folgenden Submodule 1.2 - 1.n neben dem Vorsprung 6 auch eine Hinterschneidung 5, während das erste Submodul 1.1 nur über eine Hinterschneidung 5 verfügt.

Durch das Zusammenstecken der Submodule 1.1 - 1.4 wird das Magazin 2 gebildet. In die Hinterschneidung des letzten Submoduls 1.4 kann insbesondere für den Transport der Griff 3, verbunden vorzugsweise mit einer Verriegelung, eingebracht werden.

Das hier beschriebene Ausführungsbeispiel umfasst vorrangig ein Magazin 2 für einen Werfer mit vier übereinander angeordneten Munitionen. Diese Ausführungsform ist zu bevorzugen, da bekannte Magazine in der Regel ebenfalls nur vier übereinander liegende Abschussrohre aufweisen (vgl. DE 103 46 001 B2), die ihrerseits einen Werferschacht bilden.

Es versteht sich aber, dass für andere Werfertypen und / oder Einsatzzwecke mehrere Submodule 1 zusammengefasst werden können. Besitzen die Submodule 1 zudem auch seitliche Hinterschneidungen wäre auch eine Anbindung weiterer Submodule 1 über diese Schnittstelle denkbar.

Eine andere Variante der Gestaltung der Munitionspakete zeigt Fig. 3. Hierbei werden die Submodule 10 (10., 10.2 und mehr) miteinander verrastet.

Die Alternative der Verbindung dieser Submodule 10 untereinander zeigen die Fig. 4a,b sowie 5 a und b auf.

Die Submodule 10 besitzen bevorzugt im unteren Bereich einerseits wenigstens einen Haken 11, der mit Eingriffen 12 des folgenden Submoduls 10 in Verbindung gebracht werden kann. Dazu wird / werden der Haken / die Haken 11 des einen Submoduls 10 in den / die Eingriffe 12 des vorherigen Moduls 10 eingehängt, die Module aneinander geklappt. Um auch eine sichere Verbindung der Module 10 im oberen Bereich zu gewährleisten, kann eine Verrastung 13 eingebunden werden. Dies kann in einer einfachen Form ein Schnapper sein, wozu das vordere Modul 10 eine Einkerbung und das nachfolgende Modul eine Nase aufweist, die in die Kerbung eingreifen kann (nicht näher dargestellt). Als bevorzugte Variante wird jedoch ein Federbolzen 14 verwendet, der hinter oder in eine Ausnehmung 15 eines sich vom Modul 10.1 wegstreckenden Teils 16 eingreifen kann. Dieser ermöglicht ein leichtes Lösen der Module 10.1 und 10.2 voneinander (Fig. 5a, b). In der Fig. 1 ist der Federbolzen 14 gezogen, die Verrastung offen, in Fig. 4b ist der Federbolzen 14 geschlossen und somit die Verrastung realisiert. Des Weiteren befinden sich horizontale sowie vertikale Lammellen 17 an den Submodulen 10.1, 10.2. Diese greifen im verrasteten Zustand ineinander. Durch die Lammellen 17 werden beispielsweise die Außenkräfte, verursacht durch Handling etc., aufgefangen und entlasten die Verhakungen und Verrastungen bzw. Verriegelungen. Die Anzahl der Lammellen 17 kann abhängig von der zu erwartenden Krafteinleitung, vom Werkstoff und deren Anordnung gewählt werden.

## Patentansprüche

1. Magazin (2) mit Munition für einen Werfer zum Schutz gegen endphasengelenkte Munition, wobei die Munition magazinintegriert ist, derart, dass sie von Submodulen (1, 10) aufgenommen wird,
**dadurch gekennzeichnet, dass**
- die Submodule (1, 10) durch Zusammenstecken oder durch einen Kipp-/ Rastverbindung direkt miteinander verbindbar sind;
- das Magazin (2) aus mehreren derart verbundenen Submodulen (1, 10) besteht; und
- das Magazin in einen Werferschacht einschiebbar ist.

2. Magazin nach Anspruch 1, **dadurch gekennzeichnet, dass** das Magazin (2) durch einen Griff und / oder eine Verriegelung (3) insbesondere für den Transport abgeschlossen ist.

3. Magazin nach Anspruch 1 oder 2, **dadurch gekennzeichnet, dass** die Magazinsegmente (1.1 - 1.4, 10.1, 10.2.) zusammengesteckt werden.

4. Magazin nach einem der Ansprüche 1 bis 3, **dadurch gekennzeichnet, dass** die Submodule (1.2-1.4) für das Zusammenstecken Hinterschneidungen (5) und Vorsprünge (6) aufweisen, wobei das erste Submodul (1.1) des Magazins keinen Vorsprung (6) besitzt.

5. Magazin nach einem der Ansprüche 1 bis 4, **dadurch gekennzeichnet, dass** die Submodule (10, 10.1, 10.2) bevorzugt im unteren Bereich wenigstens einen Haken (11) sowie entsprechend dieser Eingriffe (12) für die Aufnahme der / des Haken (11) des anderen Submoduls (10, 10.1, 10.2) aufweisen.

6. Magazin nach einem der Ansprüche 1 bis 5, **dadurch gekennzeichnet, dass** bevorzugt im oberen Bereich der Submodule (10, 10.1, 10.2) eine Verrastung (13) für die Submodule (10, 10.1, 10.2) eingebunden ist.

7. Magazin nach Anspruch 6, **dadurch gekennzeichnet, dass** die Verrastung (13) durch eine Einkerbung und eine darin rastbare Nase geschaffen wird.

8. Magazin nach Anspruch 6, **dadurch gekennzeichnet, dass** die Verrastung (13) durch einen Federbolzen (14) gebildet wird, der hinter oder in eine Ausnehmung (15) eines sich vom Modul (10.1) wegstreckenden Teils (16) eingreifen kann.

9. Magazin nach einem der Ansprüche 1 bis 8, **dadurch gekennzeichnet, dass** sich horizontale sowie vertikale Lammellen (17) an den Submodulen (10, 10.1, 10.2) befinden, die im verrasteten Zustand ineinander greifen.

10. Magazin nach einem der Ansprüche 1 bis 9, **dadurch gekennzeichnet, dass** die Magazinsegmente (1.1 - 1.4, 10.1, 10.2.) Züge (8) besitzen.

## Claims

1. Magazine (2) with munitions for a launcher for protection against end phase-guided munitions, wherein the munitions are magazine-integrated, so as to be accepted by submodules (1, 10), **characterized in that**
- the submodules (1, 10) are directly interconnectable by plug-fitting or by way of a tilting/latching connection;
- the magazine (2) is composed of a plurality of submodules (1, 10) that are interconnected in such a manner; and
- the magazine can be pushed into a launcher chute.

2. Magazine according to Claim 1, **characterized in that** the magazine (2) is closed by a handle and/or a locking device (3), in particular for transportation.

3. Magazine according to Claim 1 or 2, **characterized in that** the magazine segments (1.1 - 1.4, 10.1, 10.2.) are connected together.

4. Magazine according to one of Claims 1 to 3, **characterized in that** the submodules (1.2 - 1.4) comprise undercuts (5) and protrusions (6) for interconnection, wherein the first submodule (1.1) of the magazine does not comprise a protrusion (6).

5. Magazine according to one of Claims 1 to 4, **characterized in that** the submodules (10, 10.1, 10.2) comprise at least one hook (11), preferably in the lower region, as well as cups (12) corresponding to them for receiving the hook /hooks (11) of the other submodules (10, 10.1, 10.2).

6. Magazine according to one of Claims 1 to 5, **characterized in that** a latching device (13) for the submodules (10, 10.1, 10.2) is incorporated, preferably in the upper region of the submodules (10, 10.1, 10.2).

7. Magazine according to Claim 6, **characterized in that** the latching device (13) is provided in the form of a notch and a protrusion that can latch into it.

8. Magazine according to Claim 6, **characterized in that** the latching device (13) is in the form of a spring bolt (14), which can engage in or behind a recess (15) of a part (16) extending away from the module (10.1).

9. Magazine according to one of Claims 1 to 8, **characterized in that** horizontal and vertical slats (17) are located on the submodules (10, 10.1, 10.2), which engage in each other in the latched condition.

10. Magazine according to one of Claims 1 to 9, **characterized in that** the magazine segments (1.1-1.4, 10.1,10.2.) comprise rifling (8).

## Revendications

1. Magasin (2) avec une munition pour un lanceur pour la protection contre une munition guidée en phase terminale, dans lequel la munition est intégrée à un magasin, de telle manière qu'elle soit contenue dans des sous-modules (1, 10), **caractérisé en ce que**
- les sous-modules (1, 10) peuvent être assemblés directement l'un à l'autre par emboîtement ou par une liaison par encliquetage/basculement;
- le magasin (2) se compose de plusieurs sous-modules (1, 10) assemblés de cette manière; et
- le magasin peut être inséré dans un tube de lanceur.

2. Magasin selon la revendication 1, **caractérisé en ce que** le magasin (2) est fermé par une poignée et/ou un verrouillage (3) en particulier pour le transport.

3. Magasin selon la revendication 1 ou 2, **caractérisé en ce que** les segments de magasin (1.1 - 1.4, 10.1, 10.2) sont assemblés par emboîtement.

4. Magasin selon l'une quelconque des revendications 1 à 3, **caractérisé en ce que** les sous-modules (1.2 - 1.4) présentent pour l'assemblage par emboîtement des contre-dépouilles (5) et des saillies (6), dans lequel le premier sous-module (1.1) du magasin ne possède pas de saillie (6).

5. Magasin selon l'une quelconque des revendications 1 à 4, **caractérisé en ce que** les sous-modules (10, 10.1, 10.2) présentent, de préférence dans la région inférieure, au moins un crochet (11) ainsi que, en correspondance à ceux-ci, des prises (12) pour le logement du/des crochet(s) (11) de l'autre sous-module (10, 10.1, 10.2).

6. Magasin selon l'une quelconque des revendications 1 à 5, **caractérisé en ce qu'**un encliquetage (13) pour les sous-modules (10, 10.1, 10.2) est incorporé de préférence dans la région supérieure des sous-modules (10, 10.1, 10.2).

7. Magasin selon la revendication 6, **caractérisé en ce que** l'encliquetage (13) est formé par une entaille et un ergot pouvant s'y accrocher.

8. Magasin selon la revendication 6, **caractérisé en ce que** l'encliquetage (13) est formé par un boulon à ressort (14), qui peut s'engager derrière ou dans un évidement (15) d'une pièce (16) s'écartant du module (10.1).

9. Magasin selon l'une quelconque des revendications 1 à 8, **caractérisé en ce que** des lamelles horizontales ainsi que verticales (17), qui s'engagent les unes dans les autres dans l'état encliqueté, se trouvent sur les sous-modules (10, 10.1, 10.2).

10. Magasin selon l'une quelconque des revendications 1 à 9, **caractérisé en ce que** les segments de magasin (1.1 - 1.4, 10.1, 10.2) comportent des tirants (8).
